# FASCICULE DE BREVET EUROPEEN

(11) **EP 1 197 436 B1**
(45) Date de publication et mention de la délivrance du brevet: **12.07.2006**
(21) Numéro de dépôt: 01430029.7
(22) Date de dépôt: 27.09.2001
(51) Int. Cl.: B65D 5/50, B65D 77/26

(54) **Procédé et machine pour le calage des objets dans une caisse à section carrée ou rectangulaire**
Verfahren und Vorrichtung zur Einstellung von Gegenständen in einen Container mit rechteckigem oder quadratischem Querschnitt
Method and machine for securing objects in a container with a rectangular or square cross-section

(30) Priorité: 10.10.2000 FR 0012955
(43) Date de publication de la demande: 17.04.2002
(73) Titulaire: B Plus Development (Société Anonyme), 13821 La Penne sur Huveaune (FR)
(72) Inventeur: Esnault, Christian, 13600 La Ciotat (FR); Durand, Claude, 13420 Gemenos (FR)
(74) Mandataire: Marek, Pierre

(56) Documents cités:
- EP-A- 0 251 945
- FR-A- 919 469
- FR-A- 1 575 635
- FR-A- 2 770 447
- US-A- 2 883 046
- US-A- 3 108 731
- US-B1- 6 216 871

## Description

La présente invention est relative à un procédé et une machine pour le calage des objets préalablement déposés à l'intérieur d'une caisse en carton, carton ondulé ou en matière en feuilles analogue, présentant une section carrée ou rectangulaire.

Le domaine technique de invention est celui des machines de conditionnement, de fabrication ou de fermeture d'emballages ou de fabrication et mise en oeuvre de matériaux de calage pour de tels emballages.

La présente invention est plus particulièrement relative à la mise en place d'un matériau de calage à l'intérieur de caisses utilisées pour la préparation de commandes multi-articles et plus généralement de caisses dont le contenu a un volume variable d'une caisse à l'autre, lequel matériau de calage a pour fonction d'immobiliser ce contenu lors des manipulations ultérieures de la caisse, par exemple jusqu'à sa réception par le destinataire.

On sait que les caisses de ce type sont formées par des machines à partir d'un flan de matière en feuille comportant différents volets ou rabats assemblés par collage ou par ruban adhésif.

On connaît des caisses qui, après formage, sont composées de cinq faces, soit un fond de forme carrée ou rectangulaire et une ceinture composée de quatre faces latérales. Les caisses connues de ce type sont dites "demi-caisses américaines", "barquettes" ou "caisses cloche". Ces caisses sont, après remplissage, fermées par un couvercle. On connaît des couvercles qui possèdent quatre volets qui sont rabattus et collés sur les côtés de la caisse. On connaît également des couvercles dont les différents volets sont préalablement mis en forme; ces couvercles sont insérés sur le dessus de la caisse et solidarisés à la caisse par collage ou par un lien métallique ou plastique.

On connaît des caisses qui, après formage, sont composées de cinq faces, comme les caisses précédemment décrites, et de quatre volets supérieurs. Chacun de ces volets est relié à l'une des faces latérales de la caisse par une ligne de pliage. Les caisses connues de ce type sont dites "caisses américaines". Ces caisses sont, après remplissage, fermées par repli des quatre volets supérieurs qui sont maintenus en position par collage ou par un lien métallique ou plastique.

Les caisses décrites ci-dessus ont pour caractéristique d'offrir un volume constant après fabrication et fermeture.

Plusieurs moyens sont employés par les utilisateurs ou intégrés aux machines de formage et de fermeture des caisses, pour caler les différents objets dont le nombre et le volume unitaire varient d'une caisse à l'autre.

On connaît les films en plastique thermorétractable dont une ou plusieurs feuilles sont solidarisées avec le fond ou les faces latérales de la caisse pendant son formage. Après remplissage de la caisse, ces films sont rabattus sur la pile d'objets puis rétractés par passage dans un tunnel chauffant.

On connaît les particules en polystyrène qui sont répandues à l'intérieur de la caisse après remplissage, pour combler le volume inutilisé.

On connaît les poches en plastique gonflables qui sont disposées à l'intérieur des caisses pour combler ce volume inutilisé.

De tels processus de fabrication présentent de nombreux inconvénients. En effet :
- ces matériaux de calage doivent être nécessairement désolidarisés de l'emballage carton avant collecte et recyclage éventuel des déchets correspondants; cette collecte est donc une opération complexe et très onéreuse;
- les matériaux employés pour le calage sont eux-mêmes onéreux;
- leur mise en oeuvre est difficile et nécessite, soit des machines automatisées complexes, soit un grand nombre d'heures de main d'oeuvre; le coût de ces opérations est donc élevé.

On connaît également les copeaux, particules, boules agglomérées,... de papier, de carton ou de bois qui sont, sous diverses formes, disposés à l'intérieur des caisses pour combler le volume inutilisé.

De tels processus de fabrication présentent également plusieurs inconvénients. En effet :
- le dosage de la distribution de ces matériaux de calage, de façon à occuper exactement le volume inutilisé, est une opération difficilement automatisable qui nécessite, soit des machines automatisées complexes, soit un grand nombre d'heures de main d'oeuvre; le coût de ces opérations est donc élevé;
- la collecte de ces matériaux après ouverture de l'emballage, nécessite de rassembler une multitude d'éléments épars et est donc une opération peu aisée à réaliser pour l'utilisateur final.

Le problème posé consiste donc à procurer un moyen de calage des objets à l'intérieur de caisses utilisées pour l'expédition de colis dont le volume utile est variable, et à faire en sorte que ce moyen de calage et sa mise en oeuvre soient peu onéreux et génèrent un minimum de contraintes pour celui qui réalise l'emballage avant expédition et pour celui qui ouvre l'emballage à la réception du colis.

Le document EP-0.251.945 décrit un procédé et un système suivant lesquels une caisse destinée à recevoir des produits expansibles après compression est pourvue en son pourtour et en partie haute d'un repli disposé en sens inverse du rebord d'un couvercle qui, après avoir été enfoncé dans la caisse, remonte sous l'effet d'expansion des produits comprimés, jusqu'à ce que son rebord replié viennent s'engager et s'immobiliser dans les replis supérieurs de la caisse. Ce procédé et ce système nécessitent pour fonctionner un complet remplissage de la caisse, de sorte qu'ils ne sont pas applicables à la fermeture de caisses incomplètement remplies et dont les contenus peuvent présenter des hauteurs et conformations variées.

Le document FR-919.469 concerne un emballage pour expédition de fleurs coupées selon lequel les fleurs sont couchées dans une caisse et recouvertes d'une feuille de papier cristal ; elles sont ensuite immobilisées dans cette caisse au moyen d'une feuille de carton disposée transversalement dans la partie médiane de celle-ci et fixée par agrafage, par l'intermédiaire de ses extrémités repliées, sur les côtés longitudinaux de la caisse. La boîte est ensuite fermée au moyen d'un couvercle classique. Il s'agit, en fait, d'un emballage spécifique aux fleurs coupées, constitué d'une boîte de carton classique, nécessitant la mise en oeuvre de moyens particulier pour l'immobilisation des fleurs à l'intérieur de la boîte.

La solution au problème posé consiste à procurer une machine et un procédé pour insérer, à l'intérieur d'une caisse composée d'un fond de forme carrée ou rectangulaire ou approximativement carrée ou rectangulaire, et d'au moins quatre faces latérales, une feuille de carton, carton ondulé ou matériau en feuille équivalent, laquelle feuille est mise en contact avec la surface supérieure de la pile d'objets disposés dans ladite caisse puis solidarisée avec ladite caisse de manière à assurer un calage desdits objets.

La présente invention concerne une machine pour insérer une telle feuille ayant une partie centrale de forme carrée ou rectangulaire de dimensions sensiblement équivalentes à celles dudit fond de ladite caisse, et comportant, autour de ladite partie centrale,et sur au moins deux de ses quatre côtés, au moins un et préférentiellement plusieurs volets pliables, et qui est mise en contact avec la pile d'objets disposés dans ladite caisse puis solidarisée avec ladite caisse.

Ladite machine est remarquable en ce qu'elle comporte :
- des moyens pour déposer sur la face inférieure de chacun desdits volets, un
ou plusieurs points ou cordons de colle, des moyens pour replier lesdits volets et des moyens pour les maintenir de telle façon que la face non encollée desdits volets forme un angle inférieur à 90 degrés avec la face supérieure de ladite partie centrale, avant insertion de ladite feuille dans ladite caisse ;
- des moyens pour insérer ladite feuille dans ladite caisse, en la déformant, au besoin, de façon à ce que la face inférieure de ladite partie centrale vienne au contact de ladite pile d'objets et épouse sensiblement la forme de la surface supérieure de ladite pile d'objets ;
- des moyens pour rabattre lesdits volets de telle manière que leur face encollée vienne au contact desdites quatre faces latérales de ladite caisse.

Dans un mode de réalisation avantageux, la machine comporte :
- un magasin incliné pour le stockage desdites feuilles sous forme d'une pile de feuilles identiques et une plaque mobile munie de ventouses dont le déplacement permet de désolidariser la feuille située en partie basse dudit magasin de ladite pile de feuilles ;
- un plan horizontal de transfert constitué de plusieurs rails ;
- des buses d'encollage situées sous ledit plan horizontal et visant lesdits volets pour la dépose desdits points ou cordons de colle sur ladite face inférieure de chacun desdits volets pendant le transfert de ladite feuille dans ledit plan horizontal ;
- des taquets mobiles pour assurer le transfert de ladite feuille dans ledit plan horizontal et le positionnement de ladite feuille au dessus de ladite caisse.

Avantageusement, ladite machine comprend un outillage, préalablement disposé au dessus de ladite caisse dans sa position initiale, lequel outillage comporte lui-même :
- une plaque de préhension munie de ventouses qui sont mises en contact avec ladite feuille par un mouvement de translation verticale vers le bas dudit outillage afin d'assurer une saisie de ladite feuille ;
- des bras mobiles en nombre sensiblement identique au nombre total desdits volets de ladite feuille, lesquels bras mobiles sont positionnés sensiblement en face de chacun desdits volets et possèdent chacun une plaque d'appui qui est mise en contact avec la zone de ladite partie centrale de ladite feuille située à proximité de chacun desdits volets par ledit mouvement de translation verticale vers le bas dudit outillage
- des dispositifs de maintien munis de ventouses pour le maintien desdits volets après repli;
- des actionneurs dont on commande la sortie afin de rabattre lesdits volets, par poussée desdits dispositifs de maintien, de telle manière que ladite face encollée desdits volets vienne au contact desdites quatre faces latérales de ladite caisse.

Avantageusement, ladite machine comporte également :
- des pousseurs qui sont disposés autour de ladite feuille en face de chacun desdits volets et sont actionnés, à partir de leur position de repos, afin de générer ledit repli desdits volets;
- un ascenseur, lequel assure une montée de ladite caisse et dudit outillage de telle manière que la plus grande partie de ladite face inférieure de ladite partie centrale de ladite feuille soit déformée et plaquée contre ladite surface supérieure de ladite pile d'objets par l'effort vertical produit par l'action desdites plaques d'appui desdits bras mobiles sur ladite partie centrale, lequel effort vertical peut être généré par tout moyen approprié tel que le poids propre desdits bras mobiles et desdites plaques d'appui, lesquels peuvent se déplacer verticalement par rapport à ladite plaque de préhension.

Le procédé exécuté par la machine décrite ci-dessus pour insérer ladite feuille à l'intérieur de ladite caisse est remarquable en ce que :
- ladite feuille a une partie centrale de forme carrée ou rectangulaire ou approximativement carrée ou rectangulaire de dimensions sensiblement équivalentes à celles dudit fond de ladite caisse, de façon à pouvoir être introduite dans cette dernière et déplacée en translation en direction du bas de celle-ci ;
- ladite feuille comporte autour de ladite partie centrale, et sur au moins deux de ses côtés opposés, et, de préférence, sur ses quatre côtés, au moins un et préférentiellement plusieurs volets pliables ;
- on insère et on enfonce ladite feuille dans ladite caisse, en la déformant, au besoin, de façon à ce que la face inférieure de ladite partie centrale vienne au contact de ladite pile d'objets et épouse sensiblement la forme de la surface supérieure de ladite pile d'objets ;
- on rabat et on fixe lesdits volets contre la face interne des parois latérales de la caisse, de sorte à réaliser, la fixation solide de la feuille de calage sur lesdites parois latérales et, par conséquent, le calage des objets logés dans ladite caisse.

Dans un mode de mise en oeuvre préféré du procédé de l'invention, on dépose, sur la face inférieure des volets pliables, avant introduction de la feuille de calage de la caisse, un ou plusieurs points ou cordons de colle, de sorte à réaliser, après introduction et enfoncement de la feuille de calage dans la caisse, l'application des volets pliables encollés contre la face interne des parois latérales de cette dernière et séchage de la colle, une fixation solide de ladite feuille de calage sur lesdites parois latérales de la caisse.

Dans un mode de mise en oeuvre avantageux, lesdits volets de ladite feuille comportent une ou plusieurs lignes de pliage parallèles aux articulations desdits volets par rapport à ladite partie centrale de ladite feuille, lesquelles lignes de pliage permettent de réduire la surface desdits volets appliquée contre lesdites quatre faces latérales de ladite caisse et d'utiliser la surface ainsi disponible pour compenser l'augmentation de surface de ladite partie centrale de ladite feuille liée à sa déformation lors de sa mise en contact avec ladite surface supérieure de ladite pile d'objets.

Selon une autre disposition caractéristique du procédé de l'invention, la feuille de calage se trouve pressée, en plusieurs points de la surface de sa partie centrale, contre la surface supérieure des objets logés dans la caisse, de façon à être déformée et à épouser la forme de ladite surface supérieure.

Avantageusement, lesdites feuilles sont préalablement stockées sous forme d'une pile de feuilles identiques disposées à l'intérieur d'un magasin incliné et la feuille située en partie basse dudit magasin est dépilée individuellement par l'action d'une plaque mobile munie de ventouses dont le déplacement permet de désolidariser ladite feuille de ladite pile de feuilles et de déposer ladite feuille sur un plan horizontal constitué de plusieurs rails et la dépose desdits points ou cordons de colle sur ladite face inférieure de chacun desdits volets est produite, pendant le transfert de ladite feuille dans ledit plan horizontal, par l'action de buses d'encollage situées sous ledit plan horizontal et visant lesdits volets, lequel transfert est généré par le déplacement de taquets mobiles et a également pour fonction de positionner ladite feuille au dessus de ladite caisse.

Avantageusement, après ledit transfert de ladite feuille au-dessus de ladite caisse :
- un outillage, préalablement disposé au dessus de ladite caisse dans sa position initiale, comporte une plaque de préhension munie de ventouses, et on met lesdites ventouses en contact avec ladite feuille par un mouvement de translation verticale vers le bas dudit outillage afin d'assurer une saisie de ladite feuille ;
- ledit outillage comporte également des bras mobiles, lesquels bras mobiles sont en nombre sensiblement identique au nombre total desdits volets de ladite feuille, et sont positionnés sensiblement en face de chacun desdits volets, lesdits bras mobiles possédant chacun une plaque d'appui, et on met lesdites plaques d'appui en contact avec la zone de ladite partie centrale de ladite feuille située à proximité de chacun desdits volets par ledit mouvement de translation verticale vers le bas dudit outillage ;
- des pousseurs sont disposés autour de ladite feuille en face de chacun desdits volets et on actionne lesdits pousseurs, à partir de leur position de repos, afin d'obtenir un repli desdits volets ;
- lesdits bras mobiles possèdent également chacun un dispositif de maintien muni d'une ventouse et on assure, à l'aide desdits dispositifs de maintien, un maintien desdits volets après ledit repli ;
- on ramène lesdits pousseurs dans ladite position de repos.

Avantageusement, ladite caisse a été préalablement positionnée sur un ascenseur et, pour insérer ladite feuille dans ladite caisse :
- on assure, à l'aide dudit ascenseur, une montée de ladite caisse, de telle manière que ladite surface supérieure de ladite pile d'objets vienne au contact de ladite face inférieure de ladite partie centrale de ladite feuille ;
- ladite montée de ladite caisse produit également une montée dudit outillage de telle manière que la plus grande partie de ladite face inférieure de ladite partie centrale de ladite feuille soit plaquée contre ladite surface supérieure de ladite pile d'objets par l'effort vertical produit par l'action desdites plaques d'appui desdits bras mobiles sur ladite partie centrale, lequel effort vertical peut être généré par tout moyen approprié tel que le poids propre desdits bras mobiles et desdites plaques d'appui, lesquels peuvent se déplacer verticalement par rapport à ladite plaque de préhension
- lesdits dispositifs de maintien possèdent chacun un actionneur, et on commande la sortie desdits actionneurs, après la montée de ladite caisse, afin de rabattre lesdits volets, par poussée desdits dispositifs de maintien, de telle manière que ladite face encollée desdits volets vienne au contact desdites quatre faces latérales de ladite caisse ;
- on attend le séchage desdits points ou cordons de colle, lequel séchage permet de solidariser ladite feuille avec ladite caisse ;
- on relâche l'action desdites ventouses desdits dispositifs de maintien et on commande la rentrée desdits actionneurs ;
- on relâche l'action desdites ventouses de ladite plaque de préhension ;
- on assure, à l'aide dudit ascenseur, la redescente de ladite caisse et de ladite feuille ;
- ladite redescente de ladite caisse produit également la redescente dudit outillage jusqu'à ladite position initiale de celui-ci.

De ces opérations, il résulte que ladite feuille a été insérée à l'intérieur de ladite caisse, déformée et plaquée contre ladite surface supérieure de ladite pile d'objets puis solidarisée avec ladite caisse par collage desdits volets de ladite feuille contre lesdites faces latérales de ladite caisse.

Le procédé de calage suivant l'invention procure plusieurs avantages.

Ainsi, grâce à l'invention, les objets disposés à l'intérieur de la caisse sont parfaitement calés à l'aide d'une feuille dont l'acquisition et la mise en oeuvre sont peu onéreux et qui n'induit aucune contrainte particulière liée à la collecte et au recyclage des déchets générés par la destruction de l'emballage après utilisation.

Les avantages procurés par l'invention seront mieux compris au travers de la description suivante qui se réfère aux dessins annexés, qui illustrent, sans aucun caractère limitatif, un mode particulier de réalisation d'une machine selon l'invention.

Sur ces dessins, des références identiques désignent des éléments semblables.
La figure 1 est une vue schématique d'une caisse utilisable pour la mise en oeuvre du procédé et de la machine selon l'invention.
La figure 2 est une vue schématique d'une feuille utilisée pour le calage des objets dans une caisse, suivant le procédé et à l'aide de la machine selon l'invention.
Les figures 3 et 4 sont des vues isométriques d'une même partie d'une machine selon l'invention, à deux étapes successives du cycle de fonctionnement.
La figure 5 est une vue isométrique d'une autre partie de cette machine.
La figure 6 est une vue de dessus de la partie de la machine montrée à la figure 5.
Les figures 7 à 15 sont des vues en coupe d'une même partie de la machine selon l'invention, à neuf étapes successives du cycle de fonctionnement.
La figure 16 est une vue isométrique d'une machine selon l'invention.
Les figures 17 et 18 sont deux vues en coupe illustrant deux exemples de caisses après passage dans une machine selon l'invention.

La figure 1 montre la caisse 1 utilisée par la machine selon l'invention. Ladite caisse 1 est composée d'au moins cinq faces, soit au moins quatre faces latérales 1a, 1b, 1c et 1d et un fond 1e. Selon l'exemple illustré, le fond a une forme rectangulaire, de sorte que la caisse a la forme d'un parallélépipède rectangle. On souligne que le fond pourrait avoir une forme carrée ou sensiblement rectangulaire ou carrée, par exemple une forme générale carrée ou rectangulaire avec angles coupés, la caisse ayant alors la forme d'un parallélépipède droit avec arêtes coupées et comportant en fait huit faces (quatre grandes et quatre petites).

La figure 2 montre un exemple de conformation d'une feuille 2 utilisable pour la mise en oeuvre du procédé et de la machine selon l'invention. Ladite feuille 2 comporte une partie centrale 2k de dimensions sensiblement équivalentes à celles dudit fond 1e de ladite caisse 1. Ladite feuille 2 comporte également, sur au moins deux de ses côtés opposés, au moins un volet pliable. Selon l'exemple avantageux représenté, on voit que la feuille de calage 2 présente des volets pliables 2a, 2b, 2c, 2d, 2e, 2f, 2g, 2h, 2i et 2j sur chacun de ses côtés. On voit aussi les articulations 22a, 22b, 22c, 22d, 22e, 22f, 22g, 22h, 22i et 22j desdits volets par rapport à ladite partie centrale. On voit également, selon une autre disposition caractéristique, des lignes de pliage 21a, 21b, 21c, 21d, 21e, 21f, 21g, 21h, 21i et 21j sur lesdits volets qui sont parallèles auxdites articulations.

Comme indiqué précédemment, cette feuille 2 peut être exécutée en carton, en carton ondulé ou en tout autre matériau en feuille équivalent.

Les figures 3 et 4 montrent une partie de la machine utilisée pour le transfert de ladite feuille 2 et l'encollage desdits volets. On voit, sur les figures 3 et 4, le plan horizontal de transfert constitué des rails 10a, 10b, 10c, 10d, 10e et 10f. On voit également les taquets mobiles 12a et 12b glissant sur les rails 10a, 10b et dont le déplacement, qui peut être produit par exemple par l'action d'un vérin pneumatique, assure le transfert de ladite feuille 2. On voit également les buses d'encollage 11a, 11b, 11c , 11d et 11e situées sous ledit plan horizontal et visant lesdits volets. La figure 3 montre ladite feuille 2 pendant son passage à la verticale desdites buses d'encollage. La figure 4 montre ladite feuille 2 après encollage complet et fin du transfert. On voit donc, sur la figure 4, les cordons de colle 4a, 4b, 4c, 4d, 4e, 4f, 4g, 4h, 4i et 4j déposés sur la face inférieure desdits volets par projection sous pression de ladite colle par lesdites buses d'encollage.

Les rails 10c, 10d, 10e, 10f constituant la portion terminale du plan horizontal de transfert et d'approvisionnement, ont un écartement un peu plus important que celui des rails 10a, 10b formant la partie initiale dudit plan horizontal et se trouvent disposés de part et d'autre de l'espace où s'effectue l'insertion de la feuille de calage 2.

La figure 5 montre la partie de la machine utilisée pour l'insertion de ladite feuille 2 dans ladite caisse 1. On voit sur cette figure, l'outillage 13 préalablement disposé au dessus de ladite caisse 1. Cette partie de la machine comporte une pluralité de pousseurs permettant de replier les volets de la feuille de calage 2.On voit notamment le pousseur 17c utilisé pour replier lesdits volets 2d et 2e et les pousseurs 17d et 17e utilisés pour replier lesdits volets 2f, 2g et 2h. On voit enfin l'ascenseur 19 disposé au-dessous de l'outillage 13 et sur lequel ladite caisse 2 a été positionnée.

La figure 6 montre également la partie de la machine utilisée pour l'insertion de ladite feuille 2 dans ladite caisse 1. On voit sur cette figure, ledit outillage 13 comprenant :
- un dispositif de préhension disposé dans la zone centrale dudit outillage et, par exemple, constitué par une plaque de préhension 14 munie de ventouses permettant de saisir la feuille de calage 2 ;
- des bras mobiles 15a, 15b, 15c, 15d, 15e, 15f, 15g, 15h, 15i et 15j munis des plaques d'appui, des dispositifs de maintien et des actionneurs, ces bras mobiles étant répartis autour de la plaque de préhension horizontale 14 et reliés à celle-ci au moyen d'articulations autorisant leur pivotement dans des plans verticaux ; on voit, plus précisément :

- les plaques d'appui 16a, 16b, 16c, 16d, 16e, 16f, 16g, 16h, 16i et 16j, permettant d'exercer une contre-pression sur des zones réparties autour du centre de la partie centrale 2k de la feuille de calage 2;
- les dispositifs de maintien 18a, 18b, 18c, 18d, 18e, 18f, 18g, 18h, 18i et 18j assurant le maintien en position repliée des volets de la feuille de calage 2, après pliage de ces derniers par l'action des pousseurs, et,
- les actionneurs 20a, 20b, 20c, 20d, 20e, 20f, 20g, 20h, 20i et 20j permettant de rabattre et d'appliquer les volets encollés de la feuille de calage 2, contre la face interne des parois latérales de la caisse, pendant la durée nécessaire à la prise de la colle rapide (quelques secondes).

On voit également la totalité desdits pousseurs 17a, 17b, 17c, 17d, 17e et 17f.

Les figures 7 à 15 montrent également la partie de la machine utilisée pour l'insertion de ladite feuille 2 dans ladite caisse 1 à neuf étapes successives du cycle de fonctionnement.

Pour simplifier l'exposé du fonctionnement de la machine de l'invention, la description faite pour les figures 7 à 15 se rapporte à l'action des différents éléments actifs de ladite machine sur l'un desdits volets (volet 2d) de ladite feuille 2. L'action des autres éléments semblables de ladite machine sur les autres volets est, naturellement, similaire et simultanée.

On voit notamment, sur ces figures, la caisse 1 positionnée sur l'ascenseur 19 et la face latérale 1b de la caisse 1. On voit également la feuille 2, la partie centrale 2k de celle-ci et le volet 2d, ainsi qu'un cordon de colle 4d appliqué sur la face inférieure de ce dernier. On voit encore la pile d'objets 3 préalablement disposée à l'intérieur de ladite caisse 1. On voit également l'outillage 13 muni de la plaque de préhension 14, le bras mobile 15d, la plaque d'appui 16d, le dispositif de maintien 18d et l'actionneur 20d. On voit enfin le pousseur 17c.

Sur la figure 7, on voit ledit outillage 13 en position initiale et ladite feuille 2 reposant sur les pousseurs (pousseur 17c, ...) et sur les rails 10c, 10d, 10e, 10f, par l'intermédiaire de ses volets et positionnée au-dessus de ladite caisse 1 après l'étape d'encollage et de transfert. On voit également la surface supérieure irrégulière 6 de ladite pile d'objets (3) logés dans ladite caisse.

Sur la figure 8, on voit la mise en contact de ladite plaque de préhension 14 et desdites plaques d'appui (plaque d'appui 16d, ...) avec ladite feuille 2, produite par un mouvement contrôlé de translation verticale vers le bas dudit outillage 13 sous l'action, par exemple, de la gravité.

Sur la figure 9, on voit le repli des volets pliables (volet 2d, ...) par l'action des pousseurs (pousseur 17c, ...), produite par exemple par un vérin pneumatique, de telle manière que l'angle 5, entre la face supérieure desdits volets et la face supérieure de ladite partie centrale 2k de ladite feuille 2, soit inférieur à 90 degrés.

Sur la figure 10, on voit le retour des pousseurs (pousseur 17c, ...) en position de repos et le maintien des volets (volet 2d, ...) par les dispositifs de maintien (dispositif de maintien 18d, ...) munis d'une ventouse.

Sur la figure 11, on voit la montée de ladite caisse 1 portée par ledit ascenseur 19, dont le mouvement est par exemple produit par un vérin électrique, et la mise en contact de ladite face inférieure de ladite partie centrale 2k de ladite feuille 2 avec la face supérieure de ladite pile d'objets 3.

Sur la figure 12, on voit que le mouvement ascendant de ladite caisse 2 produit ensuite, en fin de course, une remontée dudit outillage 13, et on voit l'action des plaques d'appui (plaque d'appui 16d, ...) sur la partie centrale 2k de ladite feuille 2 et la déformation de ladite partie centrale de telle manière que la plus grande partie de ladite face inférieure de ladite partie centrale soit plaquée contre ladite surface supérieure de ladite pile d'objets 3. On comprend que les ensembles constitués par les bras mobiles (bras mobile 15d, ...), les actionneurs (actionneur 20d, ...) et les plaques d'appui (plaque d'appui 16d, ...), remplissent, sous l'effet de leur propre poids, la fonction de moyens de contre-pression assurant, en fin de course ascendante de l'ascenseur 19, une déformation de la feuille de calage 2, de sorte que celle-ci épouse sensiblement la forme de la surface supérieure 6 de la pile d'objets 3 logés dans la caisse 1.

Sur la figure 13, on voit la poussée des dispositifs de maintien (dispositif de maintien 18d, ...) induite par la commande des actionneurs (actionneur 20d, ...) lesquels peuvent, par exemple, intégrer un vérin pneumatique, afin de rabattre les volets (volet 2d, ...), de telle manière que la face encollée des volets vienne au contact des faces latérales (face latérale 1b, ...) de la caisse 1.

Sur la figure 14, on voit, après séchage dudit cordon de colle 4d, lequel séchage permet de solidariser ladite feuille 2 avec ladite caisse 1, le relâchement de l'action de ladite ventouse des dispositifs de maintien (dispositif de maintien 18d, ...) et la rentrée des actionneurs (actionneur 20d, ...).

Sur la figure 15, on voit la redescente de ladite caisse 1 et de ladite feuille 2, ainsi que la redescente dudit outillage 13 dans ladite position initiale.

La figure 16 est une vue de l'ensemble de la machine sur laquelle on voit les différents éléments décrits précédemment. On voit également, sur la figure 16, une pile 7 de feuilles utilisées par ladite machine, qui sont stockées dans un magasin incliné 8 ainsi que la plaque mobile 9 munie de ventouses dont le déplacement permet de désolidariser la feuille située en partie basse dudit magasin de ladite pile de feuilles et de la déposer sur ledit plan horizontal de transfert. On voit enfin ladite caisse 1, dans laquelle a été préalablement disposée ladite pile d'objets divers 3, avant son introduction dans ladite machine et son positionnement sur ledit ascenseur 19.

Les différentes ventouses de la machine sont reliées à un système d'aspiration à commande automatisée.

On a décrit un procédé et une machine très avantageux, selon lesquels la feuille de calage 2 est solidarisée par collage sur la face interne des parois latérales 1a, 1b,1c, 1d de la caisse 1. On souligne cependant que suivant l'invention, on pourrait fixer la feuille de calage par d'autres procédés, par exemple par agrafage, les dispositifs de maintien 18a, 18b, 18c, ..., et les actionneurs 20a, 20b, 20c, ..., de la machine étant par exemple remplacés par des agrafeuses.

Les figures 17 et 18 montrent deux exemples de caisses après passage dans la machine selon l'invention.

Sur la figure 17, on voit sur la partie gauche une pile d'objets 3 dont la surface supérieure n'est pas plane. On voit par conséquent le pliage dudit volet 2d le long de la ligne de pliage 21d, parallèle à l'articulation 22d dudit volet 2d. Ledit pliage réduit la surface dudit volet 2d appliquée contre ladite face latérale 1b, et permet d'utiliser la surface ainsi disponible pour compenser l'augmentation de surface de ladite partie centrale 2k de ladite feuille 2 liée à sa déformation lors de sa mise en contact avec ladite surface supérieure de ladite pile d'objets.

Sur la figure 18, on voit sur la partie gauche une pile d'objets 3 dont la surface supérieure est sensiblement plane. On voit par conséquent l'absence de pliage dudit volet 2d le long de la ligne de pliage 21d. La totalité de la surface dudit volet 2d est donc appliquée contre ladite face latérale 1b.

## Revendications

1. Machine pour le calage d'objets, à l'intérieur d'une caisse (1) composée d'un fond (1e)de forme carrée ou rectangulaire, ou approximativement carrée ou rectangulaire, et d'au moins quatre faces latérales (1a, 1b,1c, 1d), au moyen d'une feuille de calage (2) réalisée dans un matériau pliable, par exemple en carton, comportant une partie centrale (2k) de forme et de dimensions sensiblement équivalentes à celles dudit fond de ladite caisse et, sur au moins deux de ses côtés opposés, au moins un et préférentiellement plusieurs volets (2a, 2b, 2c, 2d, 2e, 2f, 2g, 2h, 2i et 2j) pliables, **caractérisée en ce qu'**elle comporte :
- des moyens (11a, 11b, 11c, 11d et 11e) pour déposer sur la face inférieure de chacun desdits volets, un ou plusieurs points ou cordons de colle (4a, 4b, 4c, 4d, 4e, 4f, 4g, 4h, 4i et 4j),
- des moyens (17a, 17b, 17c, 17d, 17e et 17f) pour replier lesdits volets de telle façon que la face non encollée desdits volets forme un angle (5), de préférence inférieur à 90°, avec la face supérieure de ladite partie centrale (2k), avant insertion de ladite feuille dans ladite caisse ; et
- des moyens (14 ; 15a, 15b, 15c, 15d, 15e, 15f, 15g, 15h, 15i et 15j ; 16a, 16b, 16c, 16d, 16e, 16f, 16g, 16h, 16i et 16j; 19) pour insérer et enfoncer ladite feuille dans ladite caisse, de façon à ce que la face inférieure de ladite partie centrale (2k) vienne au contact de la face supérieure (6) de la pile d'objets (3) logés dans ladite caisse.

2. Procédé pour le calage d'objets dans une caisse constituée d'un fond (1e) et d'au moins quatre faces latérales (1a, 1b, 1c, 1d), exécuté par une machine selon la revendication 1, suivant lequel l'on introduit, dans ladite caisse (1), une feuille (2) d'un matériau pliable, par exemple réalisée en carton, cette feuille comportant une partie centrale (2k) dont les dimensions sont sensiblement équivalentes à celles du fond (1e) de la caisse (1), de façon à pouvoir être déplacée en direction du bas de celle-ci et, sur au moins deux côtés opposés de cette partie centrale (2k), au moins un volet pliable (2a, 2b, 2c, 2d, 2e, 2f, 2g, 2h, 2i, 2j), lesdits volets pliables étant, d'une part, repliés vers le haut, de manière à former un angle (5) de préférence inférieur à 90° entre leur face supérieure et la face supérieure de ladite partie centrale, et, d'autre part, munis, sur leur face inférieure, d'un ou plusieurs points ou cordons de colle (4a, 4b, 4c, 4d, 4e, 4f, 4g, 4i, 4j) ; la feuille de calage (2), ainsi conformée et préparée étant ensuite insérée et enfoncée dans la caisse (1) jusqu'à sa mise au contact de la surface supérieure (6) des objets (3) logés dans ladite caisse, de sorte à réaliser, après introduction et enfoncement de la feuille de calage (2) dans la caisse (1), l'application des volets pliables encollés contre la face interne des parois latérales (1a, 1b, 1c, 1d) de cette dernière et séchage de la colle, une fixation solide de ladite feuille de calage (2) sur lesdites parois latérales de la caisse (1).

3. Procédé selon la revendication 2, **caractérisé en ce que** l'on utilise une feuille de calage (2) comportant au moins un volet pliable (2a, 2b, 2c, 2d, 2e, 2f, 2g, 2h, 2i, 2j) sur chaque côté de sa partie centrale (2k).

4. Procédé suivant la revendication 3, **caractérisé en ce que** l'on utilise une feuille de calage (2) comportant plusieurs volets pliables (2a, 2b, 2c, 2d, 2e, 2f, 2g, 2h, 2i, 2j) sur chaque côté de sa partie centrale (2k).

5. Procédé selon l'une quelconque des revendications 2 à 4, **caractérisé en ce que** la feuille de calage (2) se trouve pressée, en plusieurs points de la surface de sa partie centrale (2k), contre la surface supérieure (6) des objets (3) logés dans la caisse (1) de façon à épouser ladite surface supérieure.

6. Procédé selon l'une quelconque des revendications 2 à 5, **caractérisé en ce que** les volets de la feuille de calage (2) sont pourvus d'une ou plusieurs lignes de pliage (21a, 21b, 21c, 21d, 21e, 21f, 21g, 21h, 21i, 21j) parallèles aux articulations (22a, 22b, 22c, 22d, 22e, 22f, 22g, 22h, 22i, 22j) desdits volets par rapport à ladite partie centrale (2k) de ladite feuille, lesquelles lignes de pliage permettent de réduire la surface desdits volets appliquée contre lesdites faces latérales de ladite caisse et d'utiliser la surface ainsi disponible pour compenser l'augmentation de surface de ladite partie centrale de ladite feuille liée à sa déformation lors de sa mise en contact avec ladite surface supérieure de ladite pile d'objets.

7. Procédé selon l'une quelconque des revendications 2 à 6, **caractérisé en ce que** lesdites feuilles de calage (2) sont préalablement stockées sous forme d'une pile (7) de feuilles identiques disposées à l'intérieur d'un magasin (8) incliné et **en ce que** la feuille située en partie basse dudit magasin est dépilée individuellement et déposée sur un plan horizontal constitué de plusieurs rails (10a, 10b, 10c, 10d, 10e et 10f), et **en ce que** la dépose desdits points ou cordons de colle (4a, 4b, 4c, 4d, 4e, 4f, 4g, 4h, 4i, 4j) sur ladite face inférieure de chacun desdits volets est effectuée, pendant le déplacement de ladite feuille sur ledit plan horizontal, qui assure également le positionnement de ladite feuille au dessus de ladite caisse contenant les objets à caler.

8. Procédé selon l'une quelconque des revendications 2 à 7, **caractérisé en ce que** la caisse renfermant les objets (3) à caler est positionnée sur un ascenseur (19) assurant une montée de ladite caisse, de telle manière que ladite surface supérieure (6) de ladite pile d'objets (3) vienne au contact de ladite face inférieure de ladite partie centrale (2k) de ladite feuille de calage (2) maintenue par un dispositif de préhension (14) équipant un outillage (13) positionné au-dessus dudit ascenseur.

9. Procédé selon la revendication 8, **caractérisé en ce que** le mouvement ascendant de l'ascenseur (19) est également utilisé pour presser la partie centrale (2k) de la feuille de calage (2) disposée au-dessus de la surface supérieure (6) de la pile d'objets (3) logée dans la caisse (1) contre des moyens de contre-pression (16a, 16b, 16c, 16d, 16e, 16f, 16g, 16h, 16i, 16j), permettant une déformation de ladite feuille de calage (2), de sorte que celle-ci épouse sensiblement ladite surface supérieure (6).

10. Machine selon la revendication 1, **caractérisée en ce qu'**elle comporte des moyens (18a, 18b, 18c, 18d, 18e, 18f, 18g, 18h, 18i et 18j) pour maintenir les volets pliés après encollage et pliage de ces derniers, de façon que leur face non encollée forme un angle (5) inférieur à 90 degrés avec la face supérieure de la partie centrale (2k) de la feuille de calage (2) avant insertion de celle-ci dans la caisse (1), et des moyens (20a, 20b, 20c, 20d, 20e, 20f, 20g, 20h, 20i et 20j) pour rabattre ensuite lesdits volets, de sorte que leur face encollée soit appliquée contre les faces latérales (1a, 1b, 1c, 1d) de ladite caisse.

11. Machine suivant l'une des revendications 1 ou 10, **caractérisée en ce qu'**elle comporte des moyens (14; 15a, 15b, 15c, 15d, 15e, 15f, 15g, 15h, 15i, 15j ; 16a, 16b, 16c, 16d, 16e, 16f, 16g, 16h, 16i et 16j ; 19), permettant de presser la feuille de calage (2) contre la surface supérieure (6) de la pile d'objets (3) logée dans la caisse (1), afin d'assurer, au besoin, une déformation de ladite feuille de calage, de sorte que celle-ci épouse sensiblement ladite surface supérieure.

12. Machine selon l'une quelconque des revendications 1, 10 ou 11, **caractérisée en ce qu'**elle comporte :
- un magasin (8) incliné pour le stockage des feuilles de calage (2) sous forme d'une pile (7) de feuilles identiques et une plaque mobile (9) munie de ventouses dont le déplacement permet de désolidariser la feuille située en partie basse dudit magasin de ladite pile de feuilles ;
- un plan horizontal de transfert constitué de plusieurs rails (10a, 10b, 10c, 10d, 10e et 10f);
- des buses d'encollage (11a, 11b, 11c, 11d et 11e) situées sous ledit plan horizontal et visant lesdits volets pour la dépose d'un ou plusieurs points ou cordons de colle sur ladite face inférieure de chacun des volets pliables pendant le transfert de ladite feuille sur ledit plan horizontal ;
- des taquets mobiles (12a et 12b) pour assurer le déplacement de ladite feuille sur ledit plan horizontal et son positionnement au-dessus de ladite caisse.

13. Machine selon l'une quelconque des revendications 1 ou 10 à 12, **caractérisée en ce qu'**elle comporte un outillage (13), pour la mise en place de la feuille de calage (2) dans la caisse (1), cet outillage comportant :
- une plaque de préhension (14) disposée dans la zone centrale dudit outillage et munie de ventouses qui sont mises en contact avec ladite feuille par un mouvement de translation verticale vers le bas dudit outillage afin d'assurer une saisie de ladite feuille ;
- des bras mobiles (15a, 15b, 15c, 15d, 15e, 15f, 15g, 15h, 15i et 15j), répartis autour de ladite plaque de préhension (14), en nombre sensiblement identique au nombre total des volets (2a, 2b, 2c, 2d, 2e, 2f, 2g, 2h, 2i et 2j) de ladite feuille, aptes à être positionnés sensiblement en face de chacun desdits volets et possédant chacun une plaque d'appui (16a, 16b, 16c, 16d, 16e, 16f, 16g, 16h, 16i et 16j) qui est mise en contact avec la zone de ladite partie centrale de ladite feuille située à proximité de chacun desdits volets par ledit mouvement de translation verticale vers le bas dudit outillage ;
- des dispositifs de maintien (18a, 18b, 18c, 18d, 18e, 18f, 18g, 18h, 18i et 18j) munis de ventouses pour le maintien desdits volets en position pliée après repli de ceux-ci ;
- des actionneurs (20a, 20b, 20c, 20d, 20e, 20f, 20g, 20h, 20i et 20j), incluant, par exemple, des vérins pneumatiques, dont on commande la sortie afin de rabattre lesdits volets, par poussée desdits dispositifs de maintien, de telle manière que ladite face encollée desdits volets vienne au contact desdites quatre faces latérales de ladite caisse.

14. Machine selon l'une quelconque des revendications 1 ou 10 à 13, **caractérisée en ce que** les moyens permettant de replier les volets pliables (2a, 2b, 2c, 2d, 2e, 2f, 2g, 2h, 2i et 2j) de la feuille de calage (2) sont constitués par des pousseurs (17a, 17b, 17c, 17d, 17e et 17f) qui sont répartis autour de l'espace occupé par ladite feuille lorsque celle-ci se trouve placée dans la position permettant son insertion dans la caisse (1), lesdits pousseurs étant disposés en regard et au-dessous desdits volets et sont actionnés, à partir de leur position de repos, afin de générer le repli de ces derniers.

15. Machine selon l'une quelconque des revendications 1 ou 10 à 14, **caractérisée en ce qu'**elle comprend un ascenseur (19) destiné à recevoir une caisse (1) et disposé au-dessous de l'outillage (13), cet ascenseur (19) permettant une montée de ladite caisse jusqu'à une position suivant laquelle ladite feuille de calage se trouve insérée dans ladite caisse et placée au contact de la surface supérieure (6) de la pile d'objets (3) logée dans celle-ci.

16. Machine selon la revendication 15, **caractérisée en ce que** l'outillage (13) est monté avec une liberté de mouvement ascendant, de sorte qu'il peut être entraîné vers le haut par l'ascenseur (19) et que la feuille de calage (2) peut être déformée et plaquée contre ladite surface supérieure (6) de ladite pile d'objets (3) par l'effort vertical produit par l'action desdites plaques d'appui (16a, 16b, 16c, 16d, 16e, 16f, 16g, 16h, 16i et 16j) sur ladite feuille de calage (2), lequel effort vertical peut être généré par tout moyen approprié tel que le poids propre des bras mobiles et des éléments équipant ces derniers, lesquels peuvent se déplacer verticalement par rapport à ladite plaque de préhension.

## Claims

1. A machine for fastening objects in the interior of a box (1) formed by a bottom (1e) of square or rectangular or approximately square or rectangular shape, and at least four side faces (1a, 1b, 1c, 1d) by means of a fastening sheet (2) made of a foldable material, for example cardboard, comprising a central portion (2k) of a shape and dimensions which are substantially equivalent to those of the bottom of said box and, on at least two of its opposite sides, at least one and preferably a plurality of foldable flaps (2a, 2b, 2c, 2d, 2e, 2f, 2g, 2h, 2i and 2j), **characterised in that** it comprises:
- means (11a, 11b, 11c, 11d and 11e) for depositing on the lower face of each of said flaps one or more dots or lines of glue (4a, 4b, 4c, 4d, 4e, 4f, 4g, 4h, 4i and 4j),
- means (17a, 17b, 17c, 17d, 17e and 17f) for folding said flaps in such a way that the non-glued face of said flaps forms an angle (5), preferably less than 90°, with the upper face of said central portion (2k) prior to insertion of said sheet into said box; and
- means (14; 15a, 15b, 15c, 15d, 15e, 15f, 15g, 15h, 15i and 15j; 16a, 16b, 16c, 16d, 16e, 16f, 16g, 16h, 16i and 16j; 19) for inserting and pushing said sheet into said box in such a way that the lower face of said central portion (2k) comes into contact with the upper face (16) of the stack of objects (3) accommodated in said box.

2. A process for fastening objects in a box formed by a bottom (1e) and at least four side faces (1a, 1b, 1c, 1d), which is carried out by a machine according to claim 1, wherein a sheet (2) of foldable material, for example made of cardboard, is introduced into said box (1), said sheet (2) comprising a central portion (2k) whose dimensions are substantially equivalent to those of the bottom (1e) of the box (1) in such a way that it can be displaced in a direction towards the bottom thereof and, on at least two opposite sides of said central portion (2k), at least one foldable flap (2a, 2b, 2c, 2d, 2e, 2f, 2g, 2h, 2i, 2j), said foldable flaps being on the one hand folded upwardly so as to form an angle (5) which is preferably less than 90° between their upper face and the upper face of said central portion and on the other hand provided on their lower face with one or more dots or lines of glue (4a, 4b, 4c, 4d, 4e, 4f, 4g, 4i, 4j); the fastening sheet (2) which is shaped and prepared in that way then being inserted and pushed into the box (1) under it is brought into contact with the upper surface (6) of the objects (3) accommodated in said box, in such a way as to cause said fastening sheet (2) to be solidly fixed to the side walls of the box (1) after the fastening sheet (2) has been introduced into and pushed into the box (1), the glued foldable flaps have been applied against the internal face of the side walls (1a, 1b, 1c, 1d) of the box and after the glue has dried.

3. A process according to claim 2 **characterised by** using a fastening sheet (2) comprising at least one foldable flap (2a, 2b, 2c, 2d, 2e, 2f, 2g, 2h, 2i, 2j) on each side of its central portion (2k).

4. A process according to claim 3 **characterised by** using a fastening sheet (2) comprising a plurality of foldable flaps (2a, 2b, 2c, 2d, 2e, 2f, 2g, 2h, 2i, 2j) on each side of its central portion (2k).

5. A process according to any one of claims 2 to 4 **characterised in that** the fastening sheet (2) is pressed at a plurality of points of the surface of its central portion (2k) against the upper surface (6) of the objects (3) accommodated in the box (1) so as to match said upper surface.

6. A process according to any one of claims 2 to 5 **characterised in that** the flaps of the fastening sheet (2) are provided with one or more fold lines (21a, 21b, 21c, 21d, 21e, 21f, 21g, 21h, 21i, 21j) which are parallel to the hinge joins (22a, 22b, 22c, 22d, 22e, 22f, 22g, 22h, 22i, 22j) of said flaps with respect to said central portion (2k) of said sheet, which fold lines make it possible to reduce the surface area of said flaps which is applied against said lateral faces of said box and to use the surface which is thus available to compensate for the increase in surface area of said central portion of said sheet which is linked with its deformation when it is brought into contact with said upper surface of said stack of objects.

7. A process according to any one of claims 2 to 6 **characterised in that** said fastening sheets (2) are previously stored in the form of a stack (7) of identical sheets which are disposed in the interior of an inclined magazine (8) and that the sheet disposed in the bottom part of said magazine is individually removed from the stack and deposited on a horizontal plane formed by a plurality of rails (10a, 10b, 10c, 10d, 10e and 10f) and that the operation of depositing said dots or lines of glue (4a, 4b, 4c, 4d, 4e, 4f, 4g, 4h, 4i, 4j) on said lower face of each of said flaps is effected during the displacement of said sheet on said horizontal plane which also ensures positioning of said sheet above said box containing the objects to be fastened.

8. A process according to any one of claims 2 to 7 **characterised in that** the box containing the objects (3) to be fastened is positioned on a lift (19) for ensuring an upward movement of said box in such a way that said upper surface (6) of said stack of objects (3) comes into contact with said lower face of said central portion (2k) of said fastening sheet (2) which is held by a gripping device (14) equipping a tool arrangement (13) positioned above said lift.

9. A process according to claim 8 **characterised in that in that** the rising movement of the lift (19) is also used to press the central portion (2k) of the fastening sheet (2) disposed above the upper surface (6) of the stack of objects (3) which is accommodated in the box (1) against counterpressure means (16a, 16b, 16c, 16d, 16e, 16f, 16g, 16h, 16i, 16j), permitting deformation of said fastening sheet (2) in such a way that it substantially matches said upper surface (6).

10. A machine according to claim 1 **characterised in that** it comprises means (18a, 18b, 18c, 18d, 18e, 18f, 18g, 18h, 18i and 18j) for holding the flaps folded after they have been glued and folded in such a way that their non-glued face forms an angle (5) of less than 90° with the upper face of the central portion (2k) of the fastening sheet (2) prior to insertion thereof into the box (1), and means (20a, 20b, 20c, 20d, 20e, 20f, 20g, 20h, 20i and 20j) for then folding over said flaps so that their glued face is applied against the side faces (1a, 1b, 1c, 1d) of said box.

11. A machine according to one of claims 1 and 10 **characterised in that** it comprises means (14; 15a, 15b, 15c, 15d, 15e, 15f, 15g, 15h, 15i, 15j; 16a, 16b, 16c, 16d, 16e, 16f, 16g, 16h, 16i, and 16j; 19) making it possible to press the fastening sheet (2) against the upper surface (6) of the stack of objects (3) which is accommodated in the box in order to ensure if necessary deformation of said fastening sheet in such a way that it substantially matches said upper surface.

12. A machine according to any one of claims 1, 10 and 11 **characterised in that** it comprises:
- an inclined magazine (8) for storage of the fastening sheets (2) in the form of a stack (7) of identical sheets and a movable plate (9) provided with suction cups, the displacement of which makes it possible to separate the sheet disposed in the bottom part of said magazine from said stack of sheets;
- a horizontal transfer plane formed by a plurality of rails (10a, 10b, 10c, 10d, 10e and 10f);
- glueing nozzles (11a, 11b, 11c, 11d and 11e) disposed under said horizontal plane and aiming at said flaps for depositing one or more dots or lines of glue on said lower face of each of the foldable flaps during transfer of said sheet on said horizontal plane; and
- movable stops (12a and 12b) for ensuring displacement of said sheet on said horizontal plane and positioning thereof above said box.

13. A machine according to any one of claims 1 and 10 to 12 **characterised in that** it comprises a tool arrangement (13) for placement of the fastening sheet (2) in the box (1), said tool arrangement comprising:
- a gripping plate (14) disposed in the central region of said tool arrangement and provided with suction cups which are brought into contact with said sheet by a vertical translatory movement downwardly of said tool arrangement in order to ensure that said sheet is gripped;
- movable arms (15a, 15b, 15c, 15d, 15e, 15f, 15g, 15h, 15i and 15j) which are distributed around said gripping plate (14), the number thereof being substantially identical to the total number of flaps (2a, 2b, 2c, 2d, 2e, 2f, 2g, 2h, 2i and 2j) of said sheet, the arms being capable of being positioned substantially in facing relationship with each of said flaps and each having a support plate (16a, 16b, 16c, 16d, 16e, 16f, 16g, 16h, 16i and 16j) which is brought into contact with the region of said central portion of said sheet which is disposed in the proximity of each of said flaps by said vertical translatory movement downwardly of said tool arrangement;
- holding devices (18a, 18b, 18c, 18d, 18e, 18f, 18g, 18h, 18i and 18j) provided with suction cups for holding said flaps in the folded position after they have been folded over; and
- actuators (20a, 20b, 20c, 20d, 20e, 20f, 20g, 20h, 20i and 20j) which for example include pneumatic jacks, the extension of which is controlled in order to fold over said flaps by a pushing movement of said holding devices in such a way that said glued face of said flaps comes into contact with said four side faces of said box.

14. A machine according to any one of claims 1 and 10 to 13 **characterised in that** the means for folding the foldable flaps (2a, 2b, 2c, 2d, 2e, 2f, 2g, 2h, 2i and 2j) of the fastening sheet (2) are formed by thrust members (17a, 17b, 17c, 17d, 17e and 17f) which are distributed around the space occupied by said sheet when it is placed in a position permitting insertion thereof into the box (1), said thrust members being disposed in facing relationship with and below said flaps and are actuated from their rest position in order to cause folding of the flaps.

15. A machine according to any one of claims 1 and 10 to 14 **characterised in that** it comprises a lift (19) intended to receive a box (1) and disposed below the tool arrangement (13), said lift (19) permitting an upward movement of said box to a position in which said fastening sheet is inserted into said box and placed in contact with the upper surface (6) of the stack of objects (3) which is accommodated therein.

16. A machine according to claim 15 **characterised in that** the tool arrangement (13) is mounted with a freedom of rising movement in such a way that it can be entrained upwardly by the lift (19) and that the fastening sheet (2) can be deformed and caused to bear against said upper surface (6) of said stack of objects (3) by the vertical force produced by the action of said support plates (16a, 16b, 16c, 16d, 16e, 16f, 16g, 16h, 16i and 16j) on said fastening sheet (2), which vertical force can be generated by any suitable means such as the inherent weight of the movable arms and the components equipping them, which can be displaced vertically with respect to said gripping plate.

## Patentansprüche

1. Maschine zum Verkeilen von Gegenständen in einer Kiste (1), die aus einem Boden (1e) von quadratischer oder rechtwinkliger Form oder annähernd quadratischer oder rechtwinkliger Form und mindestens vier Seitenflächen (1a, 1b, 1c, 1d) besteht, mit Hilfe eines Verkeilbogens (2) aus einem faltbaren Material, zum Beispiel aus Pappe, der einen zentralen Bereich (2k) mit einer Form und mit Abmessungen im Wesentlichen gleich denjenigen des Bodens der Kiste, und auf mindestens zwei seiner einander gegenüberliegenden Seiten mindestens eine und vorzugsweise mehrere faltbare Klappen (2a, 2b, 2c, 2d, 2e, 2f, 2g, 2h, 2i und 2j) aufweist, **dadurch gekennzeichnet, dass** sie aufweist:
- Mittel (11a, 11b, 11c, 11d und 11e), um auf die Unterseite jeder der Klappen einen oder mehrere Klebstoffpunkte oder -streifen (4a, 4b, 4c, 4d, 4e, 4f, 4g, 4h, 4i und 4j) aufzubringen,
- Mittel (17a, 17b, 17c, 17d, 17e und 17f), um die Klappen so umzufalten, dass die nicht mit Klebstoff versehene Seite der Klappen vor dem Einführen des Bogens in die Kiste einen Winkel (5), vorzugsweise von weniger als 90°, mit der Oberseite des zentralen Bereichs (2k) bildet; und
- Mittel (14; 15a, 15b, 15c, 15d, 15e, 15f, 15g, 15h, 15i und 15j; 16a, 16b, 16c, 16d, 16e, 16f, 16g, 16h, 16i und 16j; 19), um den Bogen in die Kiste einzuführen und so einzudrücken, dass die Unterseite des zentralen Bereichs (2k) mit der Oberseite (6) des Stapels von Gegenständen (3) in Kontakt kommt, die in der Kiste angeordnet sind.

2. Verfahren zum Verkeilen von Gegenständen in einer Kiste, die aus einem Boden (1e) und mindestens vier Seitenflächen (1a, 1b, 1c, 1d) besteht, das von einer Maschine nach Anspruch 1 durchgeführt wird, gemäß dem man in die Kiste (1) einen Bogen (2) aus einem faltbaren Material einführt, das zum Beispiel aus Pappe besteht, wobei dieser Bogen einen zentralen Bereich (2k), dessen Abmessungen im Wesentlichen gleich denjenigen des Bodens (1e) der Kiste (1) sind, um in Richtung des unteren Bereichs dieser Kiste verschoben werden zu können, und auf mindestens zwei einander gegenüberliegenden Seiten dieses zentralen Bereichs (2k) mindestens eine faltbare Klappe (2a, 2b, 2c, 2d, 2e, 2f, 2g, 2h, 2i, 2j) aufweist, wobei die faltbaren Klappen einerseits so nach oben umgefaltet werden, dass sie einen Winkel (5) von vorzugsweise weniger als 90° zwischen ihrer Oberseite und der Oberseite des zentralen Bereichs bilden, und andererseits auf ihrer Unterseite mit einem oder mehreren Klebstoffpunkten oder -streifen (4a, 4b, 4c, 4d, 4e, 4f, 4g, 4i, 4j) versehen sind; wobei der so geformte und vorbereitete Verkeilbogen (2) anschließend in die Kiste (1) eingeführt und eingedrückt wird, bis er mit der Oberseite (6) der in der Kiste angeordneten Gegenstände (3) in Kontakt kommt, um nach dem Einführen und dem Eindrücken des Verkeilbogens (2) in die Kiste (1), dem Auflegen der mit Klebstoff versehenen faltbaren Klappen gegen die Innenseite der Seitenwände (1a, 1b, 1c, 1d) dieser Kiste und dem Trocknen des Klebstoffs eine solide Befestigung des Verkeilbogens (2) auf den Seitenwänden der Kiste (1) herzustellen.

3. Verfahren nach Anspruch 2, **dadurch gekennzeichnet, dass** man einen Verkeilbogen (2) verwendet, der auf jeder Seite seines zentralen Bereichs (2k) mindestens eine faltbare Klappe (2a, 2b, 2c, 2d, 2e, 2f, 2g, 2h, 2i, 2j) aufweist.

4. Verfahren nach Anspruch 3, **dadurch gekennzeichnet, dass** man einen Verkeilbogen (2) verwendet, der auf jeder Seite seines zentralen Bereichs (2k) mehrere faltbare Klappen (2a, 2b, 2c, 2d, 2e, 2f, 2g, 2h, 2i, 2j) aufweist.

5. Verfahren nach einem der Ansprüche 2 bis 4, **dadurch gekennzeichnet, dass** der Verkeilbogen (2) an mehreren Stellen der Oberfläche seines zentralen Bereichs (2k) gegen die Oberseite (6) der in der Kiste (1) angeordneten Gegenstände (3) gedrückt wird, um sich an die Form dieser Oberseite anzupassen.

6. Verfahren nach einem der Ansprüche 2 bis 5, **dadurch gekennzeichnet, dass** die Klappen des Verkeilbogens (2) mit einer oder mehreren Faltlinien (21a, 21b, 21c, 21d, 21e, 21f, 21g, 21h, 21i, 21j) parallel zu den Gelenkverbindungen (22a, 22b, 22c, 22d, 22e, 22f, 22g, 22h, 22i, 22j) der Klappen mit dem zentralen Bereich (2k) des Bogens versehen sind, wobei die Faltlinien es ermöglichen, die gegen die Seitenflächen der Kiste angelegte Oberfläche der Klappen zu reduzieren und die so verfügbare Fläche zu verwenden, um die Vergrößerung der Fläche des zentralen Bereichs des Bogens zu kompensieren, die mit seiner Verformung bei seinem Inkontaktbringen mit der Oberseite des Stapels von Gegenständen zusammenhängt.

7. Verfahren nach einem der Ansprüche 2 bis 6, **dadurch gekennzeichnet, dass** die Verkeilbögen (2) vorher in Form eines Stapels (7) von gleichen Bögen gelagert werden, die im Inneren eines geneigten Magazins (8) angeordnet sind, und dass der Bogen, der sich im unteren Bereich des Magazins befindet, einzeln vom Stapel genommen und auf eine waagrechte Ebene aufgebracht wird, die aus mehreren Schienen (10a, 10b, 10c, 10d, 10e und 10f) besteht, und dass das Aufbringen der Klebstoffpunkte oder -streifen (4a, 4b, 4c, 4d, 4e, 4f, 4g, 4h, 4i, 4j) auf die Unterseite jeder der Klappen während der Verschiebung des Bogens auf der waagrechten Ebene erfolgt, die ebenfalls die Positionierung des Bogens oberhalb der die zu verkeilenden Gegenstände enthaltenden Kiste gewährleistet.

8. Verfahren nach einem der Ansprüche 2 bis 7, **dadurch gekennzeichnet, dass** die die zu verkeilenden Gegenstände (3) umschließende Kiste auf einem Aufzug (19) positioniert ist, der eine Aufwärtsbewegung der Kiste gewährleistet, so dass die Oberseite (6) des Stapels von Gegenständen (3) mit der Unterseite des zentralen Bereichs (2k) des Verkeilbogens (2) in Kontakt kommt, der von einer Greifvorrichtung (14) gehalten wird, die zu einem Werkzeug (13) gehört, das oberhalb des Aufzugs angeordnet ist.

9. Verfahren nach Anspruch 8, **dadurch gekennzeichnet, dass** die Aufwärtsbewegung des Aufzugs (19) ebenfalls genutzt wird, um den zentralen Bereich (2k) des Verkeilbogens (2), der über der Oberseite (6) des in der Kiste (1) befindlichen Stapels von Gegenständen (3) angeordnet ist, gegen Gegendruckmittel (16a, 16b, 16c, 16d, 16e, 16f, 16g, 16h, 16i, 16j) zu drücken, wodurch eine derartige Verformung des Verkeilbogens (2) ermöglicht wird, dass er sich im Wesentlichen an die Form der Oberseite (6) anpasst.

10. Maschine nach Anspruch 1, **dadurch gekennzeichnet, dass** sie Mittel (18a, 18b, 18c, 18d, 18e, 18f, 18g, 18h, 18i und 18j), um die Klappen nach ihrem Versehen mit Klebstoff und nach ihrem Falten derart gefaltet zu halten, dass ihre nicht mit Klebstoff versehene Seite einen Winkel (5) von weniger als 90° mit der Oberfläche des zentralen Bereichs (2k) des Verkeilbogens (2) vor dessen Einführen in die Kiste (1) bildet, und Mittel (20a, 20b, 20c, 20d, 20e, 20f, 20g, 20h, 20i und 20j) aufweist, um anschließend die Klappen umzuschlagen, so dass ihre mit Klebstoff versehene Seite auf die Seitenflächen (1a, 1b, 1c, 1d) der Kiste aufgelegt wird.

11. Maschine nach einem der Ansprüche 1 oder 10, **dadurch gekennzeichnet, dass** sie Mittel (14; 15a, 15b, 15c, 15d, 15e, 15f, 15g, 15h, 15i, 15j ; 16a, 16b, 16c, 16d, 16e, 16f, 16g, 16h, 16i und 16j; 19) aufweist, die es ermöglichen, den Verkeilbogen (2) gegen die Oberseite (6) des in der Kiste (1) angeordneten Stapels von Gegenständen (3) zu pressen, um ggf. eine Verformung des Verkeilbogens zu gewährleisten, damit dieser sich im Wesentlichen an die Form der Oberseite anpasst.

12. Maschine nach einem der Ansprüche 1, 10 oder 11, **dadurch gekennzeichnet, dass** sie aufweist:
- ein geneigtes Magazin (8) zur Lagerung der Verkeilbögen (2) in Form eines Stapels (7) von gleichen Bögen, und eine mit Saugnäpfen versehene, bewegliche Platte (9), deren Verschiebung es ermöglicht, den im unteren Bereich des Magazins befindlichen Bogen von dem Stapel von Bögen zu lösen;
- eine waagrechte Transferebene, die aus mehreren Schienen (10a, 10b, 10c, 10d, 10e und 10f) besteht;
- Klebstoffdüsen (11a, 11b, 11c, 11d und 11e), die sich unter der waagrechten Ebene befinden und auf die Klappen gerichtet sind, um während des Transfers des Bogens auf der waagrechten Ebene einen oder mehrere Klebstoffpunkte oder -streifen auf der Unterseite jeder der faltbaren Klappen anzubringen;
- bewegliche Mitnehmer (12a und 12b), um die Verschiebung des Bogens auf der waagrechten Ebene und seine Positionierung über der Kiste zu gewährleisten.

13. Maschine nach einem der Ansprüche 1 oder 10 bis 12, **dadurch gekennzeichnet, dass** sie ein Werkzeug (13) zu Einsetzen des Verkeilbogens (2) in die Kiste (1) aufweist, wobei dieses Werkzeug enthält:
- eine Greifplatte (14), die im zentralen Bereich des Werkzeugs angeordnet und mit Saugnäpfen versehen ist, die durch eine senkrechte Translationsbewegung des Werkzeugs nach unten mit dem Bogen in Kontakt gebracht werden, um ein Ergreifen des Bogens zu gewährleisten;
- bewegliche Arme (15a, 15b, 15c, 15d, 15e, 15f, 15g, 15h, 15i und 15j), die um die Greifplatte (14) herum angeordnet sind, deren Anzahl im Wesentlichen gleich der Gesamtzahl von Klappen (2a, 2b, 2c, 2d, 2e, 2f, 29, 2h, 2i und 2j) des Bogens ist, die im Wesentlichen vor jeder der Klappen angeordnet werden können und je eine Auflageplatte (16a, 16b, 16c, 16d, 16e, 16f, 16g, 16h, 16i und 16j) besitzen, die durch die senkrechte Translationsbewegung des Werkzeugs nach unten mit der Zone des zentralen Bereichs des Bogens in Kontakt gebracht werden, die sich in der Nähe jeder der Klappen befindet;
- Haltevorrichtungen (18a, 18b, 18c, 18d, 18e, 18f, 18g, 18h, 18i und 18j), die mit Saugnäpfen für den Halt der Klappen nach deren Umfalten in der gefalteten Stellung versehen sind;
- Stellantriebe (20a, 20b, 20c, 20d, 20e, 20f, 20g, 20h, 20i und 20j), die zum Beispiel Druckluftzylinder enthalten, deren Austritt gesteuert wird, um die Klappen durch Schub der Haltevorrichtungen derart umzuschlagen, dass die mit Klebstoff versehene Seite der Klappen mit den vier Seitenflächen der Kiste in Kontakt kommt.

14. Maschine nach einem der Ansprüche 1 oder 10 bis 13, **dadurch gekennzeichnet, dass** die Mittel, die es ermöglichen, die faltbaren Klappen (2a, 2b, 2c, 2d, 2e, 2f, 2g, 2h, 2i und 2j) des Verkeilbogens (2) umzufalten, aus Andruckzylindern (17a, 17b, 17c, 17d, 17e und 17f) bestehen, die um den vom Bogen, wenn er sich in der Stellung befindet, die seine Einführung in die Kiste (1) ermöglicht, eingenommenen Raum herum verteilt sind, wobei die Andruckzylinder vor und unter den Klappen angeordnet sind und ausgehend von ihrer Ruhestellung betätigt werden, um das Umfalten der Klappen zu erzeugen.

15. Maschine nach einem der Ansprüche 1 oder 10 bis 14, **dadurch gekennzeichnet, dass** sie einen Aufzug (19) aufweist, der dazu bestimmt ist, eine Kiste (1) aufzunehmen, und der unter dem Werkzeug (13) angeordnet ist, wobei dieser Aufzug (19) eine Aufwärtsbewegung der Kiste bis zu einer Position ermöglicht, in der der Verkeilbogen in die Kiste eingefügt und in Kontakt mit der Oberseite (6) des Stapels von Gegenständen (3) angeordnet ist, der sich in dieser Kiste befindet.

16. Maschine nach Anspruch 15, **dadurch gekennzeichnet, dass** das Werkzeug (13) mit Bewegungsfreiheit nach oben montiert ist, so dass es vom Aufzug (19) nach oben angetrieben werden kann, und dass der Verkeilbogen (2) durch die senkrechte Kraft verformt und auf die Oberseite (6) des Stapels von Gegenständen (3) angedrückt werden kann, die durch die Einwirkung der Auflageplatten (16a, 16b, 16c, 16d, 16e, 16f, 16g, 16h, 16i und 16j) auf den Verkeilbogen (2) produziert wird, wobei die senkrechte Kraft durch ein beliebiges geeignetes Mittel erzeugt werden kann, wie zum Beispiel das Eigengewicht der beweglichen Arme und der diese ausstattenden Elemente, die sich bezüglich der Greifplatte senkrecht verschieben können.
